# FASCICULE DE BREVET EUROPEEN

(11) **EP 0 033 060 B1**
(45) Date de publication et mention de la délivrance du brevet: **12.03.1986**
(21) Numéro de dépôt: 80870044.7
(22) Date de dépôt: 09.10.1980
(51) Int. Cl.: B66C 23/76

(54) **Système d'équilibrage des pièces de grues et de la charge**
Einrichtung zum Ausbalancieren von Kranteilen und der Last
Balancing system for parts of cranes and the load

(30) Priorité: 11.10.1979 BE 879346
(43) Date de publication de la demande: 05.08.1981
(73) Titulaire: S.A. Sobemai, B-9990 Maldegem (BE)
(72) Inventeur: De Lille, Edelhart, 9990 Maldegem (BE)
(74) Mandataire: De Brabanter, Maurice

## Description

La présente invention est relative à une grue de reprise au tas, à quadrilatère déformable, comportant une flèche principale montée pivotante sur une plateforme, à dire flèche portant à l'avant en porte-à-faux, un bras-avant muni d'un organe de préhension d'une charge et à l'arrière un balancier relié à l'avant-bras par une bielle de transmission des efforts d'équilibrage et par la flèche susdite commandée par un vérin de levage et d'abaissement.

Elle trouve sa principale application dans les grues de reprise au tas destinées au déplacement d'objets les plus divers et aux travaux de terrassement.

On connaît des appareils de levage comprenant une flèche et une contre-flèche s'étendant dans des directions opposées, montés sur un châssis tournant de façon à pouvoir pivoter dans un même plan vertical.

Le brevet allemand n° 624589 décrit une grue à quadrilatère déformable à quatre articulations, dont la flèche comprend un bec, un poussard et un tirant.

Le point d'appui de la flèche sur le châssis pivotant coïncide avec une des articulations. Le dispositif d'équilibrage se compose d'un contre-poids suspendu fixement à un bras qui est toujours maintenu dans le prolongement de la bielle.

Un désavantage de cette grue connue consiste dans le fait qu'elle n'est pas en équilibre stable quelle que soit la position du bec et l'inclinaison de la flèche. Il faut donc prévoir sur la structure support des masses destinées à assumer la stabilité de la grue.

La présente invention vise à remdier aux inconvénients susdits. Elle propose une grue qui soit en équilibre, à tout moment, sur son point d'appui, afin de réduire considérablement la consommation d'énergie.

Elle concerne une grue de reprise au tas, à quadrilatère déformable, comportant une flèche principale montée pivotante sur une plate-forme portant à l'avant en porte-à-faux, un avant-bras muni d'un organe de préhension d'une charge et à l'arrière un balancier relié à l'avant-bras par une bielle de transmission des efforts d'équilibrage et par la flèche susdite commandée par un vérin de levage et d'abaissement, essentiellement caractérisée en ce que le balancier est porté en porte-à-faux par la flèche principale et supporte un contre-poids d'équilibrage et en ce que le quadrilatère précité forme sensiblement un parallélogramme déformable constitué par la bielle, une partie de l'avant-bras, la flèche et une partie du balancier, l'autre partie de l'avant-bras qui porte la charge et l'autre partie du balancier qui porte le contre-poids s'étendant parallèlement l'une à l'autre dans des sens opposés.

Suivant une particularité de l'invention, un vérin auxiliaire de compensation, éventuellement blocable, relié hydrauliquement au vérin de levage et d'abaissement de l'ensemble flèche-bielle par un dispositif de correction supplémentaire, permet de déplacer le centre de gravité du contre-poids le long du balancier, en vue de lui assurer une position optimale en fonction de la charge à lever, de façon à équilibrer l'avant-bras et la charge.

Dans une forme de réalisation particulière, le vérin susdit de compensation est muni d'un mécanisme de blocage commandé par le conducteur de la grue.

D'autres particularités et détails de l'invention apparaîtront au cours de la description suivante à l'aide du dessin ci-annexé, lequel dessin illustre, plutôt à titre d'exemple non limitatif, une forme de réalisation choisie de l'invention.

La figure unique est une vue en élévation latérale d'une grue de reprise au tas suivant l'invention, munie de griffes.

Comme illustré à cette figure, une grue à quadrilatère déformable comprend une superstructure désignée dans son ensemble par la notation de référence 1. Cette superstructure 1 comporte une partie tournante ou plate-forme qui repose sur une couronne de giration lui permettant une orientation dans un sens ou dans l'autre d'un angle de 360°.

Une flèche principale 2 est montée sur la plate- forme par l'intermédiaire de coussinets non montrés. La levée et la descente de la flèche principale est opérée par des vérins 3, qui peuvent être hydrauliques, électriques ou mécaniques. La flèche principale 2 porte à l'avant, un avant-bras 4 en porte-à-faux, commandé par un vérin de levage 5. L'avant-bras 4 est monté pivotant sur la flèche principale 2, de manière à donner la possibilité de varier le rayon de travail et la hauteur de la grue.

Une bielle 6, orientée à une extrémité de l'avant-bras 4 permet de déplacer le centre de gravité d'un contre-poids 7, de façon à équilibrer complètement l'ensemble du poids de la flèche 2, de l'avant-bras 4, de la bielle 6 et d'une partie de la charge 9.

Le contre-poids 7 a l'avantage de mettre la grue en équilibre dans n'importe quelle position de la flèche 2 et de l'avant-bras 4.

Suivant une particularité de l'invention, la grue comporte un dispositif de correction supplémentaire constitué d'un vérin auxiliaire de compensation 8 destiné à déplacer le contre-poids 7 le long d'un balancier 10.

Ce déplacement permet d'assurer au contre-poids 7 une position optimale en fonction de la charge 9 à lever.

Le vérin de compensation 8 peut avantageusement être bloqué par le conducteur de la grue.

Le dispositif d'équilibrage susdit permet de réduire considérablement la consommation d'énergie. L'économie peut atteindre 75% de la consommation des grues connues pour effectuer un travail identique.

Dans les grues de reprise au tas, on règle généralement la position et la valeur du contre-poids 7 de manière à équilibrer complètement à la fois le poids de l'organe de préhension, du balancier 10 et une partie de la charge 9.

En absence de charge dans la benne preneuse ou le godet de préhension, la flèche de la grue aura tendance à remonter et il faudra exercer une traction sur la flèche 2 pour la faire descendre. Cette manière de procéder a pour effet cependant de réduire les pointes de consommation d'énergie car elle permet de mettre en oeuvre des moteurs électriques de puissance nominale moins élevée.

Au lieu des griffes, l'organe de préhension peut être une benne preneuse, un godet rétro, une fourche ou un électro-aimant.

## Revendications

1. Grue de reprise au tas, à quadrilatère déformable, comportant une flèche principale (2) montée pivotante sur une plate-forme, à dire flèche portant à l'avant en porte-à-faux, un avant-bras (4) muni d'un organe de préhension (9), d'une charge et à l'arrière un balancier (10) relié à l'avant-bras (4) par une bielle de transmission (6) des efforts d'équilibrage et par la flèche susdite (2) commandée par un vérin de levage et d'abaissement (3), caractérisée en ce que le balancier (10) est porté en porte-à-faux par la flèche principale (2) et supporte un contre-poids d'équilibrage (7) et en ce que le quadrilatère précité forme sensiblement un parallélogramme déformable constitué par la bielle (6), une partie de l'avant-bras (4), la flèche (2) et une partie du balancier (10), l'autre partie de l'avant-bras (4) qui porte la charge et l'autre partie du balancier (10) qui porte le contre-poids s'étendant parallèlement l'une à l'autre dans des sens opposés.

2. Grue de reprise au tas selon la revendication 1, caractérisée en ce qu'un vérin auxiliaire (5) de compensation (8), éventuellement blocable, relié hydrauliquement au vérin de levage et d'abaissement (3) de l'ensemble flèche-bielle (2, 6), par un dispositif de correction supplémentaire, permet de déplacer le centre de gravité du contre-poids (7) le long du balancier (10), en vue de lui assurer une position optimale en fonction de la charge (9) à lever, de façon à équilibrer l'avant-bras (4) et la charge (9).

3. Grue suivant la revendication 2, caractérisée en ce que le vérin susdit de compensation (8) est muni d'un mécanisme de blocage commandé par le conducteur de la grue.

## Claims

1. A crane for reclaiming materials from a heap, of the deformable quadrilateral type, comprising a main jib (2) mounted pivotally on a platform of said jib, having at the front a cantilevered front arm (4) provided with gripping means (9) for a load, and at the rear a rocking lever (10) connected to the front arm (4) by a link (6) for transmitting the balancing forces, and by the said jib (2) controlled by a lifting and lowering jack (3), characterised in that the rocking lever (10) is cantilevered from the main jib (2) and supports a counterweight (7) and in that the said quadrilateral substantially forms a deformable parallelogram comprising the link (6), part of the front arm (4), the jib (2) and part of the rocking arm (10), the other part of the front arm (4) which carries the load and the other part of the rocking lever (10) which carries the counterweight extending parallel to one another in opposite directions.

2. A reclaiming crane according to claim 1, characterised in that an auxiliary compensating (8) jack (5) which may or may not be lockable and which is hydraulically connected to the lifting and lowering jack (3) of the jib-link system (2, 6) by an additional correction means enables the centre of gravity of the counterweight (7) to be shifted along the rocking lever (10) in order to give it an optimum position depending upon the load (9) for lifting, so as to balance the front arm (4) and the load (9).

3. A crane according to claim 2, characterised in that the said compensating jack (8) is provided with a locking mechanism controlled by the crane operator.

## Patentansprüche

1. Hebekran mit einem verformbaren Gestängeviereck, das einen Hauptträger (2) aufweist, der an einem Gestell schwenkbar angeordnet ist, vorne freitragend einen Arm (4), der mit einem Greiforgan für eine Last versehen ist, und am hinteren Ende einen Hebel (10) trägt, der mit dem vorderen Arm (4) über eine Stange (6) für die Übertragung von Gleichgewichtskräften und über den besagten Träger (2) verbunden ist, der durch eine Hubvorrichtung (3) zum Heben und Absenken steuerbar ist, dadurch gekennzeichnet, dass der Hebel (10) freitragend von dem Hauptträger (2) getragen ist und ein Ausgleichs-Gegengewicht (7) trägt und dass das vorgenannte Gestängeviereck im wesentlichen ein verformbares Parallelogramm bildet, das aus der Stange (6), einem Teil des vorderen Armes (4), dem Hauptträger (2) und einem Teil des Hebels (10) gebildet ist, wobei der übrige Teil des vorderen Armes (4), der die Last trägt, sowie der übrige Teil des Hebels (10), welcher das Gegengewicht trägt, sich zueinander parallel und in entgegengesetzte Richtungen erstrecken.

2. Hebekran nach Anspruch 1, dadurch gekennzeichnet, dass eine als Ausgleichseinrichtung dienende Hilfs-Hubvorrichtung (8), die eventuell blockierbar ausgebildet ist, mit der Hubvorrichtung (3), die der Einheit aus Träger (2) und Stange (6) zum Heben und Absenken zugeordnet ist, hydraulisch über eine zusätzliche Korrekturvorrichtung gekoppelt ist, die es ermöglicht, den Schwerpunkt des Gegengewichts (7) längs des Hebels (10) zu verschieben, um dem Gegengewicht in Abhängigkeit von der zu hebenden Last (9) eine optimale Lage zu vermitteln, um den vorderen Arm (4) und die Last (9) auszugleichen.

3. Hebekran nach Anspruch 2, dadurch gekennzeichnet, dass die besagte, als Ausgleichseinrichtung dienende Hubvorrichtung (8) mit einem Blockiermechanismus versehen ist, der von dem Kranführer steuerbar ist.
